# EUROPÄISCHE PATENTSCHRIFT

(11) **EP 1 419 805 B1**
(45) Veröffentlichungstag und Bekanntmachung des Hinweises auf die Patenterteilung: **28.11.2007**
(21) Anmeldenummer: 03103431.7
(22) Anmeldetag: 17.09.2003
(51) Int. Cl.: A63C 9/00

(54) **Verstell- und Feststelleinrichtung für Schuhhalteraggregate auf einem Ski oder Schneegleitbrett**
Adjusting and locking device for front and back ski or skiboard shoe bindings
Dispositif de reglage et de blocage pour fixations avant et arrière de ski ou planche de glisse

(30) Priorität: 15.11.2002 DE 10253574
(43) Veröffentlichungstag der Anmeldung: 19.05.2004
(73) Patentinhaber: MARKER Deutschland GmbH, 82377 Penzberg (DE)
(72) Erfinder: Krumbeck, Markus, 82467 Garmisch-Partenkirchen (DE)
(74) Vertreter: Patentanwalts-Partnerschaft Rotermund + Pfusch + Bernhard

(56) Entgegenhaltungen:
- EP-A- 1 226 849
- EP-A- 1 240 925
- CH-A- 686 168
- DE-A- 4 230 392
- DE-A- 19 936 519

## Beschreibung

Die Erfindung bezieht sich auf eine Verstell- und Feststelleinrichtung für auf einem Ski oder Schneegleitbrett verschiebbar angeordnete bzw. anbringbare zehen- bzw. fersenseitige Schuhhalteraggregate mit zumindest einer mit einem der Schuhhalteraggregate verbundenen bzw. verbindbaren Koppel sowie einer damit zusammenwirkenden Fixiervorrichtung mit einem in Längs- und Querrichtung des Skis bzw. Schneegleitbrettes im wesentlichen unbeweglich angeordenten bzw. anbringbaren Gehäuse, welches die zumindest eine Koppel verschiebbar aufnimmt, sowie mit einem im Gehäuse quer zur Verschieberichtung der Koppel bzw. Koppeln beweglichen Riegelorgan, welches in Riegellage in formschlüssigem Riegeleingriff mit der Koppel bzw. den Koppeln steht.

Eine derartige Verstell- und Feststelleinrichtung ist aus der CH 686 168 A5 bekannt. Danach können die in skiseitigen Führungsschienen verschiebbaren Schuhhalteraggregate mit flachbandartigen Zahnstangen verbunden sein, welche in einen zwischen den Schuhhalteraggregaten im wesentlichen skifest angeordneten Gehäuse durch in Skiquerrichtung verschiebbare Riegelschieber verriegelbar sind. Auf diese Weise lässt sich der Abstand zwischen den Schuhhalteraggregaten verändern, bzw. an unterschiedlich große Schuhe anpassen.

Im Übrigen ist es aus der vorgenannten Druckschrift bekannt, die Zahnstangen miteinander bewegungsmäßig über ein im Gehäuse drehgelagertes Zahnrad zu koppeln, derart, dass die Schuhhalteraggregate sowie deren Zahnstangen nur in einander entgegengesetzten Richtungen relativ zueinander verschiebbar sind, d.h. beide Schuhhalteraggregate können nur entweder gemeinsam an das Gehäuse angenähert oder gemeinsam von dem Gehäuse entfernt werden.

Nach der CH 686 168 A5 werden die mit den Zahnstangen zusammenwirkenden Riegelschieber durch Federn in die Riegellage gespannt. Zur Entriegelung können diese Riegelschieber mittels eines Exzenters gegen die Kraft der vorgenannten Federn in eine Entriegelungslage geschoben werden.

Aufgabe der Erfindung ist es nun, bei einer Verstell- und Feststelleinrichtung der eingangs angegebenen Art eine besonders hohe Sicherheit gegen eine ungewollte Entriegelung der Koppel bzw. Koppeln zu gewährleisten.

Diese Aufgabe wird erfindungsgemäß dadurch gelöst, dass das Riegelorgan mit einem am bzw. im Gehäuse in Verschieberichtung der Koppel bzw. Koppeln beweglichen Betätigungsorgan zwangsgekoppelt und in der der Riegellage des Riegelorgans zugeordneten Endlage des Betätigungsorgans gegen Verlassen der Riegellage gesichert und/oder gesperrt ist.

Die Erfindung beruht auf dem allgemeinen Gedanken, dem Riegelorgan ein gesondertes Betätigungsorgan zuzuordnen und zwischen den beiden Organen eine Zwangskopplung vorzusehen, derart, dass eine Verstellung des Betätigungsorgans in die eine Endlage eine Verstellung des Riegelorgans in die Riegellage und eine Verstellung des Betätigungsorgans in die andere Endlage eine Verstellung des Riegelorgans in die Entriegelungslage erzwingen und auf das Riegelorgan wirkende Störkräfte keinerlei Rückwirkung auf das Betätigungsorgan haben können, wenn dieses seine der Riegellage zugeordnete Endlage einnimmt. Das Betätigungsorgan hat also eine Doppelfunktion: Einerseits dient es zur Verstellung des Riegelorgans. Andererseits dient es zur Sperrung des Riegelorgans, d.h. das Riegelorgan kann seine durch das Betätigungsorgan vorgegebene Stellung, insbesondere die Riegellage, nicht verlassen.

Gemäß einer bevorzugten Ausführungsform der Erfindung ist vorgesehen, dass das Riegelorgan und das Betätigungsorgan mit großem Übersetzungsverhältnis zwangsgekoppelt sind, derart, dass der Betätigungshub um ein Vielfaches größer ist als der Riegelhub.

Insbesondere kann die Kinematik der Zwangskopplung so ausgebildet sein, dass das Betätigungsorgan noch einen Resthub bis zu seiner der Riegellage des Riegelorgans zugeordneten Endlage ausführen kann, wenn das Riegelorgan bereits seine Riegellage erreicht hat.

In zweckmäßiger Ausgestaltung können das Betätigungsorgan und das Riegelorgan miteinander über eine Kulissenanordnung mit am einen Organ angeordneter Kulisse und am anderen Organ angeordnetem Führungsteil, etwa nach Art eines Kulissensteines, zwangsgekoppelt sein. Auf diese Weise lässt sich in besonders einfacher Weise das vorgenannte hohe Übersetzungsverhältnis mit hoher Selbsthemmung und gesicherter Riegellage erreichen.

Gemäß einer besonders bevorzugten Ausführungsform der Erfindung ist eine redundante Sicherung der Riegellage des Riegelorgans vorgesehen.

Zu diesem Zweck kann das Betätigungsorgan in seiner der Riegellage des Riegelorgans zugeordneten Endlage verrastbar sein.

Zusätzlich oder alternativ kann das Betätigungsorgan durch Federkraft in seine der Riegellage des Riegelorgans zugeordnete Endlage gespannt werden.

Des weiteren kann zusätzlich oder alternativ vorgesehen sein, das Betätigungsorgan in seiner der Riegellage des Riegelorgans zugeordneten Endlage durch eine nur in dieser Lage des Betätigungsorgans schließbaren Gehäusedeckel zu verriegeln.

Dabei sollte der vorzugsweise unverlierbar am Gehäuse gehalterte Gehäusedeckel eine ein Einsetzen des Schuhs in die Schuhhalteraggregate hindernde Offenlage aufweisen, so dass eine Benutzung des Skis bzw. Schneegleitbrettes nur bei sicherer Verriegelung des Riegelorgans möglich ist.

Sowohl Betätigungsorgan als auch Riegelorgan können als im Gehäuse geführte Schieber ausgebildet sein, die vertikal übereinander im Gehäuse in benachbarten Horizontalebenen angeordnet sind, wobei der Riegelschieber in Richtung der Gehäusequerachse und der Betätigungsschieber in Richtung der Gehäuselängsachse verschiebbar ist.

Im Übrigen wird hinsichtlich bevorzugter Merkmale der Erfindung auf die Ansprüche sowie die nachfolgende Erläuterung der Zeichnung verwiesen, anhand der besonders bevorzugte Ausführungsformen der Erfindung näher beschrieben werden. Dabei soll sich der Schutzbereich nicht nur auf die ausdrücklich beanspruchten oder beschriebenen Merkmalskombinationen beschränken. Vielmehr wird Schutz auch für prinzipiell beliebige Unterkombinationen der beanspruchten oder dargestellten Merkmalskombinationen beansprucht.

In der Zeichnung zeigt
- Fig. 1: eine schematisierte Seitenansicht eines Skis mit einem zehen- und einem fersenseitigen Schuhhalter sowie einer zugeordneten Verstell- und Feststelleinrichtung,
- Fig. 2: einen Längsschnitt einer erfindungsgemäßen Verstell- und Feststelleinrichtung bei geschlossenem Gehäusedeckel,
- Fig. 3: einen Horizontalschnitt dieser Feststelleinrichtung mit den Riegelschieber horizontal durchsetzender Schnittebene, wobei der Riegelschieber seine Riegellage einnimmt,
- Fig. 4: einen weiteren Horizontalschnitt mit den Betätigungsschieber horizontal durchsetzender Schnittebene, wobei der Betätigungsschieber seine der Riegellage des Riegelschiebers zugeordnete Endlage einnimmt,
- Fig. 5: eine Draufsicht der Verstell- und Feststelleinrichtung bei geschlossenem Gehäusedeckel,
- Fig. 6: eine perspektivische Ansicht der Verstell- und Feststelleinrichtung bei geschlossenem Gehäusedeckel,
- Fig. 7: einen Horizontalschnitt der Verstell- und Feststelleinrichtung mit in die Oberseite der Zahnstangen fallender Schnittebene,
- Fig. 8: einen Querschnitt der Verstell- und Feststelleinrichtung bei geschlossenem Gehäusedeckel gemäß der Schnittlinie VIII-VIII in Fig. 5, wobei der Riegelschieber seine Riegellage einnimmt,
- Fig. 9: einen der Fig. 2 entsprechenden Längsschnitt bei geöffnetem Gehäusedeckel,
- Fig.10: einen der Fig. 3 entsprechenden Horizontalschnitt, bei in Entriegelungslage befindlichem Riegelschieber,
- Fig.11: einen der Fig. 4 entsprechenden Horizontalschnitt, wobei der Betätigungsschieber seine der Entriegelungslage des Riegelschiebers zugeordnete Endlage einnimmt,
- Fig.12: eine der Fig. 5 entsprechende Draufsicht bei geöffnetem Gehäusedeckel,
- Fig.13: einen der Fig. 8 entsprechenden Querschnitt bei geöffnetem Gehäusedeckel gemäß der Schnittlinie XIII-XIII in Fig. 12, wobei der Riegelschieber seine Entriegelungslage einnimmt.

Gemäß Fig. 1 sind auf einem Ski 1 oder versenkt in dessen Oberseite Führungsschienen 2 angeordnet, in denen ein zehenseitiges Schuhhalteraggregat 3 bzw. ein fersenseitiges Schuhhalteraggregat 4 in Skilängsrichtung verschiebbar angeordnet sind. Das zehenseitige Schuhhalteraggregat 3 besitzt eine flachbandartige Koppel 5, während das Schuhhalteraggregat 4 mit einer entsprechenden Koppel 6 verbunden ist. Die Koppeln 5 und 6 sind verstellbar an bzw. im Gehäuse einer Fixiervorrichtung 4 gehaltert, deren Gehäuse skifest bzw. zumindest in Skilängs- und Skiquerrichtung im wesentlichen unbeweglich angeordnet ist. Die Einstellung der Koppeln 5 und 6 an bzw. in der Fixiervorrichtung 7 bestimmt also den Abstand der Schuhhalteraggregate 3 und 4 voneinander in Skilängsrichtung, d.h. durch entsprechend unterschiedliche Fixierung der Koppeln 5 und 6 mittels der Fixiervorrichtung 7 wird der Abstand der Schuhhalteraggregate 3 und 4 an die jeweilige Schuhgröße des in die Schuhhalteraggregate 3 und 4 einzusetzenden Skischuhs (nicht dargestellt) angepasst.

Wie weiter unten dargestellt wird, können die Koppeln 5 und 6 derart miteinander antriebsgekoppelt sein, dass nur eine gleichzeitige Verstellung beider Koppeln 5 und 6 in einander entgegengesetzten Richtungen möglich ist, d.h. die Schuhhalteraggregate 3 und 4 lassen sich nur gemeinsam an die Fixiervorrichtung 7 annähern oder von der Fixiervorrichtung 7 gemeinsam entfernen.

Wie insbesondere aus den Fig. 2,6,8,9 und 13 ersichtlich ist, besitzt das Gehäuse der Fixiervorrichtung 7 ein plattenähnliches Basisteil 8 sowie ein Gehäuseoberteil 9 mit einer Deckelklappe 10. Das Basisteil 8 ist im dargestellten Beispiel mit Schrauben 11 am Ski 1 befestigt. Das Oberteil 9 ist mit dem Basisteil 8 über Nietbolzen 12 verbunden, die auch die Funktion von Lagerachsen haben, und zwar für Zahnräder 13, die gemäß Fig. 7 mit den einander zugewandten Randverzahnungen der an ihren beiden Längsrändern verzahnten flachbandartigen Koppeln 5 und 6 kämmen. Damit können sich die Koppeln 5 und 6 nur gemeinsam in einander entgegengesetzten Verschieberichtungen bewegen.

Die Deckelklappe 10 ist mittels eines Stiftes 14 unverlierbar am Gehäuseoberteil 9 gehaltert und so ausgebildet, dass sie in Offenstellung eine Störkontur bildet, die ein Einsetzen des Skischuhs in die Schuhhalteraggregate 3 und 4 verhindert, d.h. der Skischuh kann nur bei geschlossener Dekkelklappe 10 in die Schuhhalteraggregate 3 und 4 eingesetzt werden.

Wie insbesondere aus Fig. 7 ersichtlich ist, sind am Basisteil 8 nach aufwärts gerichtete Fortsätze 8' und 8" angeformt, zwischen denen die Koppeln 5 und 6 verschiebbar geführt sind. Dabei sind die Fortsätze 8' außenseitig mit Ausnehmungen versehen, deren Querschnitt fußartigen Fortsätzen 9' angepasst sind, die ihrerseits am Gehäuseoberteil 9 angeformt sind. Das Oberteil 9 wird also nicht nur durch die Nietbolzen 12 sondern auch durch das Zusammenwirken der Fortsätze 8' und 9' in seiner Lage relativ zum Basisteil 8 gesichert.

Die Fortsätze 8' dienen auch zur Führung eines Riegelschiebers 15, welcher gemäß den Fig. 2,3,8,9,10 und 13 zwischen Basis- und Oberteil 8 und 9 oberhalb der Koppeln 5 und 6 quer zur Längsrichtung der Koppeln 5 und 6 verschiebbar angeordnet ist. Am Riegelschieber 15 sind unterseitige Zahnleisten 15' angeformt, welche in der in den Fig. 3,7 und 8 dargestellten Endlage des Riegelschiebers 15 in die benachbarten Verzahnungen der Koppeln 5 und 6 eingreifen und dementsprechend die Koppeln 5 und 6 in der Fixiervorrichtung 7 verriegeln. In der in den Fig. 10 und 13 dargestellten anderen Endlage des Riegelschiebers 15 sind die Zahnleisten 15' aus den zugewandten Verzahnungen der Koppeln 5 und 6 ausgehoben, so dass die Koppeln 5 und 6 entriegelt sind.

Im Riegelschieber 15 sind gemäß den Fig. 3 und 10 zwei Kulissen 15" ausgespart, die sich leicht schräg zu den Längsachsen der Koppeln 5 und 6 erstrecken und einen zu diesen Koppeln 5 und 6 parallelen, in den Fig. 3 und 10 rechten Endabschnitt aufweisen. Die Funktion dieser Kulissen 15" wird weiter unten erläutert.

Oberhalb des Riegelschiebers 15 ist gemä den Fig. 2,4,8,9,11 und 13 innerhalb einer vom Gehäuseoberteil 9 gebildeten rahmenartigen Führung ein Betätigungsschieber 16 in Skilängsrichtung bzw. in Längsrichtung der Koppeln 5 und 6 verschiebbar geführt. Auf der Unterseite des Betätigungsschiebers 16 sind Fortsätze 16' angeformt, die nach Art von Kulissensteinen in die Kulissen 15" des Riegelschiebers 15 eingreifen, so dass der Riegelschieber 15 quer zur Längsrichtung der Koppeln 5 und 6 verschoben wird, wenn der Betätigungsschieber 16 in Längsrichtung der Koppeln 5 und 6 bewegt wird.

In der in den Fig. 2 und 4 dargestellten Endlage des Betätigungsschiebers 16 sind die Fortsätze 16' gemäß Fig. 3 in die zu den Längsachsen der Koppeln 5 und 6 parallelen rechten Endabschnitte der Kulissen 15" eingeschoben und halten den Riegelschieber 15 in seiner Riegellage fest, d.h. die Zahnleisten 15' sind in die zugewandten Verzahnungen der Koppeln 5 und 6 eingeschoben.

Wenn dagegen der Betätigungsschieber 16 seine andere, in den Fig. 9 und 11 dargestellte Endlage einnimmt, sind die Fortsätze 16' in die anderen Endbereiche der Kulissen 15" eingeschoben (vgl. Fig. 10), so dass der Riegelschieber 15 seine Entriegelungslage einnimmt und die Zahnleisten 15' aus den zugewandten Verzahnungen der Koppeln 5 und 6 ausgehoben sind.

Gemäß den Fig. 3 und 10 kann zwischen dem linken Ende zumindest einer der Kulissen 15" des Riegelschiebers 15 und dem in die vorgenannte Kulisse 15" eingreifenden Fortsatz 16' des Betätigungsschiebers 16 eine Schraubendruckfeder 17 eingespannt sein, die den Betätigungsschieber 16 ständig in die in den Fig. 2 und 4 dargestellte rechte Endlage spannt, in der der Riegelschieber 15 seine Riegellage gemäß Fig. 3 einnimmt und die Zahnleisten 15' gemäß den Fig. 7 und 8 in die zugewandten Verzahnungen der Koppeln 5 und 6 eingreifen.

Auf der Oberseite des Betätigungsschiebers 16 ist eine Handhabe 16" in Form einer Griffleiste od.dgl. angeformt. Die Handhabe 16" hat eine Doppelfunktion. Einerseits dient sie zur manuellen Verschiebung des Betätigungsschiebers 16. Andererseits wirkt mit sie mit der Innenseite der Deckelklappe 10 zusammen. Diese Innenseite ist derart ausgeformt, dass der Deckel gehindert wird, seine Schließlage einzunehmen, wenn der Betätigungsschieber 16 in seine in den Fig. 9 und 11 dargestellte Endlage verschoben ist, in der der Riegelschieber 15 seine Entriegelungslage einnimmt. Wenn dagegen der Betätigungsschieber 16 in seine andere Endlage gemäß den Fig. 2 und 4 verschoben ist, lässt sich die Deckelklappe 10 schließen, wobei die Handhabe 16" formschlüssig in einer innenseitigen Ausnehmung der Deckelklappe 10 aufgenommen wird. Der Formschluß ist so ausgebildet, dass der Betätigungsschieber 16 seine der Riegellage des Riegelschiebers 15 zugeordnete Endlage der Fig. 2 und 4 bei geschlossener Deckelklappe 10 nicht verlassen kann, d.h. die Deckelklappe 10 dient auch als Riegelsperre für den Betätigungsschieber 16.

Wie die Fig. 4 und 11 zeigen, können am Betätigungsschieber 16 seitliche Rastausnehmungen angeordnet sein, die mit einer beispielsweise blattfederartigen Rastfeder 18 zusammenwirken, derart, dass der Betätigungsschieber 16 in seinen beiden Endlagen und insbesondere in seiner der Riegellage des Riegelschiebers 15 zugeordneten Endlage der Fig. 4 verrastet ist.

Wie aus Fig. 7 ersichtlich wird, können an den Koppeln 5 und 6 sowie am Basisteil 8 Markierungen 19 angeordnet sein. Wenn die Koppeln 5 und 6 unter Eingriff ihrer einander zugewandten Verzahnungen in die Zahnräder 13 so in das Basisteil 8 eingesetzt werden, dass die Markierungen 19 miteinander fluchten, ist gewährleistet, dass die mit den Schuhhalteraggregaten 3 und 4 zu verbindenden Enden der Koppeln bzw. die Schuhhalteraggregate 3 und 4 immer gleiche Abstände von der Markierung 19 des Basisteiles 8 haben. Die basisteilseitige Markierung 19 liegt dann unabhängig von der Schuhgröße immer mittig zwischen den Sohlenenden des Skischuhs. Durch die Lage der basisteilseitigen Markierung 19 auf den Ski 1 wird dementsprechend die Lage der Schuhmitte relativ zum Ski 1 vorgegeben.

Die Koppeln 5 und 6 können so ausgebildet sein, dass sie im Zusammenwirken mit dem Basisteil 8 und/oder dem Gehäuseoberteil 9 und/oder an dem Gehäuse der Fixieranordnung 7 gesondert montierten Anschlägen den maximalen Verschiebeweg der Koppeln 5 und 6 und damit der Schuhhalteraggregate 3 und 4 begrenzen. Dazu können beispielsweise in die flachbandartigen Koppeln 5 und 6 noppenförmige Ausstülpungen 21 eingedrückt sein.

Auf der Oberseite des Betätigungsschiebers 16 kann ein Symbol 20, beispielsweise in Form eines geöffneten Schlosses, angeordnet sein, welches nur sichtbar ist, wenn der Betätigungsschieber 16 seine der Entriegelungslage des Riegelschiebers 15 zugeordnete Endlage der Fig. 9,11 und 12 einnimmt. Wenn der Betätigungsschieber 16 dagegen seine der Riegellage des Riegelschiebers 15 zugeordnete andere Endlage gemäß den Fig. 2 und 4 einnimmt, ist das Symbol 20 durch einen Bereich 9' des Gehäuseoberteiles 9 (vgl. Fig. 2) verdeckt und damit unsichtbar. Dagegen wird in der der Riegellage des Riegelschiebers 15 zugeordneten Endlage des Betätigungsschiebers 16 auf dessen Oberseite ein weiteres, nicht dargestelltes Symbol, beispielsweise in Form eines geschlossenenen Schlosses, sichtbar, wenn in der letztgenannten Endlage des Betätigungsschiebers 16 die Deckelklappe 10 geöffnet ist. Dieses letztgenannte Symbol ist in Fig. 2 links der Handhabe 16" auf der Oberseite des Betätigungsschiebers 16 angeordnet und wird bei Verschiebung des Betätigungsschiebers 16 in die der Entriegelungslage des Riegelschiebers 15 zugeordnete Endlage durch einen Bereich 9" (vgl. Fig. 9) des Gehäuseoberteiles 9 verdeckt.

Bei der zeichnerisch dargestellten Ausführungsform führen der Riegelschieber 15 und der Betätigungsschieber 16 rein translatorische Bewegungen aus. Damit wird eine konstruktiv besonders einfache und leicht montierbare Bauart geschaffen.

Grundsätzlich ist es jedoch auch möglich, den Riegelschieber 15 und/oder den Betätigungsschieber 16 als Drehschieber auszubilden, wobei der Riegelschieber beispielsweise um eine Vertikalachse im Bereich eines der Nietbolzen 12 bzw. einer der Schrauben 11 schwenkbar sein könnte, während für den Betätigungsschieber eine vertikale Schwenkachse auf der von der Koppel 6 abgewandten Seite der Koppel 5 geeignet ist.

## Patentansprüche

1. Verstell- und Feststelleinrichtung für auf einem Ski (1) und/oder Schneegleitbrett verschiebbar angeordnete bzw. anbringbare zehen- bzw. fersenseitige Schuhhalteraggregate (3,4), mit
- zumindest einer mit einem der Schuhhalteraggregate verbundenen bzw. verbindbaren Koppel (5,6) sowie
- einer damit zusammenwirkenden Fixiervorrichtung (7) mit einem in Längs- und Querrichtung des Skis bzw. Schneegleitbrettes im wesentlichen unbeweglich angeordneten bzw. anbringbaren Gehäuse (8,9), welches die zumindest eine Koppel verschiebbar aufnimmt, sowie mit einem im Gehäuse quer zur Verschieberichtung der Koppel bzw. Koppeln beweglichen Riegelorgan (15), welches in Riegellage in formschlüssigem Riegeleingriff mit der Koppel bzw. den Koppeln steht,
**dadurch gekennzeichnet,**
**dass** das Riegelorgan (15) mit einem am bzw. im Gehäuse (8,9) in Verschieberichtung der Koppel bzw. Koppeln (5,6) beweglichen Betätigungsorgan (16) zwangsgekoppelt und in der der Riegellage des Riegelorgans zugeordneten Endlage des Betätigungsorgans gegen Verlassen der Riegellage gesichert und/oder gesperrt ist.

2. Verstell- und Feststelleinrichtung nach Anspruch 1,
**dadurch gekennzeichnet,**
**dass** Riegelorgan (15) und Betätigungsorgan (16) mit großem Übersetzungsverhältnis zwangsgekoppelt sind, derart, dass der Betätigungshub des Betätigungsorgans um ein Vielfaches größer ist als der Riegelhub des Riegelorgans.

3. Verstell- und Feststelleinrichtung nach Anspruch 1 oder 2,
**dadurch gekennzeichnet,**
**dass** Betätigungsorgan (16) und Riegelorgan (15) miteinander über eine Kulissenanordnung mit am einen Organ angeordneter Kulisse (15") und am anderen Organ angeordnetem Führungsteil (16') zwangsgekoppelt sind.

4. Verstell- und Feststelleinrichtung nach einem der Ansprüche 1 bis 3,
**dadurch gekennzeichnet,**
**dass** das Betätigungsorgan (16) in seiner der Riegellage des Riegelorgans (15) zugeordneten Endlage verrastbar ist.

5. Verstell- und Feststelleinrichtung nach einem der Ansprüche 1 bis 4,
**dadurch gekennzeichnet,**
**dass** das Betätigungsorgan (16) in seiner der Entriegelungslage des Riegelorgans (15) zugeordneten Endlage verrastbar ist.

6. Verstell- und Feststelleinrichtung nach einem der Ansprüche 1 bis 5,
**dadurch gekennzeichnet,**
**dass** das Betätigungsorgan (16) durch Federkraft (17) in seine der Riegellage des Riegelorgans (15) zugeordnete Endlage gespannt ist.

7. Verstell- und Feststelleinrichtung nach einem der Ansprüche 1 bis 6,
**dadurch gekennzeichnet,**
**dass** das Betätigungsorgan (16) in seiner der Riegellage des Riegelorgans (15) zugeordneten Endlage durch eine nur in dieser Lage des Betätigungsorgans schließbaren Gehäusedeckel (10) verriegelt ist.

8. Verstell- und Feststelleinrichtung nach Anspruch 7,
**dadurch gekennzeichnet,**
**dass** der unverlierbar am Gehäuse (8,9) gehalterte Gehäusedeckel (10) eine ein Einsetzen eines Schuhs in die Schuhhalteraggregate (3,4) hindernde Offenlage aufweist.

9. Verstell- und Feststelleinrichtung nach Anspruch 7 oder 8,
**dadurch gekennzeichnet,**
**dass** der Gehäusedeckel als Deckelklappe (10) ausgebildet ist.

10. Verstell- und Feststelleinrichtung nach einem der Ansprüche 1 bis 9
**dadurch gekennzeichnet,**
**dass** Riegel- und Betätigungsorgan (15,16) nur unter Zerstörung des Gehäuses (8,9) aus der Fixiervorrichtung (7) demontierbar sind.

11. Verstell- und Feststelleinrichtung nach einem der Ansprüche 1 bis 10,
**dadurch gekennzeichnet,**
**dass** Riegelorgan (15) und/oder Betätigungsorgan (16) als Schieber ausgebildet und jeweils in zugeordneter Schiebeführung im Gehäuse (8,9) angeordnet sind.

## Claims

1. Adjusting and securing device for toe-end and heel-end boot-retaining units (3, 4) which are arranged, or can be fitted, in a displaceable manner on a ski (1) and/or snowboard, having
- at least one connecting rod (5, 6) which is connected, or can be connected, to one of the boot-retaining units, and
- a fixing arrangement (7) which interacts with the at least one connecting rod and has a housing (8, 9), which is arranged, or can be fitted, in an essentially immovable manner in the longitudinal and transverse directions of the ski or snowboard and accommodates the at least one connecting rod in a displaceable manner, and also has a locking member (15), which can be moved in the housing transversely to the displacement direction of the connecting rod or connecting rods and, in the locking position, is in form-fitting locking engagement with the connecting rod or the connecting rods,
**characterized in that** the locking member (15) is positively coupled to an actuating member (16) which can be moved, on or in the housing (8, 9), in the displacement direction of the connecting rod or connecting rods (5, 6) and, **in that** end position of the actuating member which is associated with the locking position of the locking member, the latter is secured and/or blocked against leaving the locking position.

2. Adjusting and securing device according to Claim 1, **characterized in that** the locking member (15) and actuating member (16) are positively coupled with a high transmission ratio such that the actuating displacement of the actuating member is greater by a multiple than the locking displacement of the locking member.

3. Adjusting and securing device according to Claim 1 or 2, **characterized in that** the actuating member (16) and locking member (15) are positively coupled to one another via a guide-slot arrangement having a guide slot (15") arranged on the one member and a guide part (16') arranged on the other member.

4. Adjusting and securing device according to one of Claims 1 to 3, **characterized in that** the actuating member (16) can be latched in its end position which is associated with the locking position of the locking member (15).

5. Adjusting and securing device according to one of Claims 1 to 4, **characterized in that** the actuating member (16) can be latched in its end position which is associated with the unlocking position of the locking member (15).

6. Adjusting and securing device according to one of Claims 1 to 5, **characterized in that** the actuating member (16) is biased by spring force (17) into its end position which is associated with the locking position of the locking member (15).

7. Adjusting and securing device according to one of Claims 1 to 6, **characterized in that** a housing cover (10) is used to lock the actuating member (16) in its end position which is associated with the locking position of the locking member (15), it being possible for the housing cover to be closed only in this position of the actuating member.

8. Adjusting and securing device according to Claim 7, **characterized in that** the housing cover (10), which is retained in captive fashion on the housing (8, 9), has an open position which prevents a boot from being inserted into the boot-retaining units (3, 4).

9. Adjusting and securing device according to Claim 7 or 8, **characterized in that** the housing cover is designed as a swing-action cover (10).

10. Adjusting and securing device according to one of Claims 1 to 9, **characterized in that** the locking and actuating members (15, 16) can be removed from the fixing arrangement (7) only by destroying the housing (8, 9) in the process.

11. Adjusting and securing device according to one of Claims 1 to 10, **characterized in that** the locking member (15) and/or actuating member (16) are/is designed as slides and are/is respectively arranged in an associated sliding guide in the housing (8, 9).

## Revendications

1. Dispositif de réglage et de blocage pour des fixations avant et arrière (3, 4) pouvant être montées ou disposées de manière déplaçable sur un ski (1) et/ou une planche de glisse, comprenant
- au moins une barre de couplage (5, 6) connectée ou pouvant être connectée à l'une des fixations ainsi qu'un
- dispositif de fixation (7) coopérant avec celle-ci, comprenant un boîtier (8, 9) disposé ou pouvant être monté de manière sensiblement immobile dans la direction longitudinale et la direction transversale du ski ou de la planche de glisse, lequel reçoit de manière déplaçable l'au moins une barre de couplage, et comprenant un organe de verrouillage (15) mobile dans le boîtier transversalement à la direction de déplacement de la barre de couplage ou des barres de couplage, lequel, dans la position de verrouillage, est en engagement de verrouillage par coopération de forme avec la barre de couplage ou les barres de couplage,
**caractérisé en ce que**
l'organe de verrouillage (15) est couplé par force à un organe d'actionnement (16) mobile sur ou dans le boîtier (8, 9) dans la direction de déplacement de la barre de couplage ou des barres de couplage (5, 6), et est fixé et/ou bloqué dans la position de verrouillage, dans la position d'extrémité de l'organe d'actionnement associée à la position de verrouillage de l'organe de verrouillage.

2. Dispositif de réglage et de blocage selon la revendication 1,
**caractérisé en ce que**
l'organe de verrouillage (15) et l'organe d'actionnement (16) sont couplés par force avec un grand rapport de démultiplication, de telle sorte que la course d'actionnement de l'organe d'actionnement soit très supérieure à la course de verrouillage de l'organe de verrouillage.

3. Dispositif de réglage et de blocage selon la revendication 1 ou 2,
**caractérisé en ce que**
l'organe d'actionnement (16) et l'organe de verrouillage (15) sont couplés par force l'un à l'autre par le biais d'un agencement de coulisse avec une coulisse (15") disposée sur un organe et une partie de guidage (16') disposée sur l'autre organe.

4. Dispositif de réglage et de blocage selon l'une quelconque des revendications 1 à 3,
**caractérisé en ce que**
l'organe d'actionnement (16) peut être encliqueté dans sa position d'extrémité associée à la position de verrouillage de l'organe de verrouillage (15).

5. Dispositif de réglage et de blocage selon l'une quelconque des revendications 1 à 4,
**caractérisé en ce que**
l'organe d'actionnement (16) peut être encliqueté dans sa position d'extrémité associée à la position de déverrouillage de l'organe de verrouillage (15).

6. Dispositif de réglage et de blocage selon l'une quelconque des revendications 1 à 5,
**caractérisé en ce que**
l'organe d'actionnement (16) est contraint dans sa position d'extrémité associée à la position de verrouillage de l'organe de verrouillage (15) par la force d'un ressort (17).

7. Dispositif de réglage et de blocage selon l'une quelconque des revendications 1 à 6,
**caractérisé en ce que**
l'organe d'actionnement (16) est verrouillé dans sa position d'extrémité associée à la position de verrouillage de l'organe de verrouillage (15) par un couvercle de boîtier (10) pouvant être fermé uniquement dans cette position de l'organe d'actionnement.

8. Dispositif de réglage et de blocage selon la revendication 7,
**caractérisé en ce que**
le couvercle de boîtier (10) fixé de manière imperdable sur le boîtier (8, 9) présente une position ouverte empêchant l'insertion d'une chaussure dans les fixations (3, 4).

9. Dispositif de réglage et de blocage selon la revendication 7 ou 8,
**caractérisé en ce que**
le couvercle du boîtier est réalisé sous forme de volet de couvercle (10).

10. Dispositif de réglage et de blocage selon l'une quelconque des revendications 1 à 9,
**caractérisé en ce que**
l'organe de verrouillage et l'organe d'actionnement (15, 16) ne peuvent être démontés du dispositif de fixation (7) qu'en détruisant le boîtier (8, 9).

11. Dispositif de réglage et de blocage selon l'une quelconque des revendications 1 à 10,
**caractérisé en ce que**
l'organe de verrouillage (15) et/ou l'organe d'actionnement (16) sont réalisés sous forme de coulisseaux et sont disposés à chaque fois dans le boîtier (8, 9) dans une glissière coulissante associée.
